# EUROPÄISCHE PATENTSCHRIFT

(11) **EP 3 116 695 B1**
(45) Veröffentlichungstag und Bekanntmachung des Hinweises auf die Patenterteilung: **18.09.2019**
(21) Anmeldenummer: 15708735.4
(22) Anmeldetag: 09.03.2015
(51) Int. Cl.: B26D 5/34, B26D 5/32, B26F 1/00, B26F 1/02, B26D 7/06, B26D 7/01, B26D 5/14

(54) **VORRICHTUNG ZUM LOCHEN EINES HEFT- UND/ODER LOCHRANDES EINES DRUCKMEDIUMS**
DEVICE FOR PUNCHING THE BINDING EDGE OF A PRINTED MEDIA
DISPOSITIF POUR FAIRE DES PERFORATIONS DANS LA MARGE D'UN OBJET IMPRIMÉ

(30) Priorität: 13.03.2014 DE 102014204663
(43) Veröffentlichungstag der Anmeldung: 18.01.2017
(73) Patentinhaber: Roth + Weber GmbH, 57520 Niederdreisbach (DE)
(72) Erfinder: SPORK, Moritz, 57548 Kirchen (DE); MÜLLER, Martin, 56242 Marienrachdorf (DE)
(74) Vertreter: Grosse, Wolf-Dietrich Rüdiger
(86) Internationale Anmeldenummer: PCT/EP2015/000523
(87) Internationale Veröffentlichungsnummer: WO 2015/135643

(56) Entgegenhaltungen:
- EP-A2- 0 372 770
- WO-A2-2008/017392
- DE-A1- 4 239 750
- DE-A1- 19 729 918
- JP-A- H06 126 699
- US-A1- 2010 003 108

## Beschreibung

Die Erfindung betrifft eine Vorrichtung zum Lochen eines Heft- und/oder Lochrandes eines Druckmediums mit mindestens zwei Löchern, wobei die Vorrichtung einer Druckmedium-Ausgabe einer Druckmedium-Verarbeitungsvorrichtung zugeordnet ist.

Bisher bekannte Vorrichtungen zum Lochen werden als 2-fach, 4-fach oder aber 3-fach-Locher gefertigt. D.h. diese Locher weisen 2 oder 4 oder 3 Lochstempel auf. Diese Locher können in Abhängigkeit der Abstände der einzelnen Lochstempel zueinander nur das ihnen jeweils vorgegebene entsprechende Lochbild produzieren. Soll von einer 2-fach bzw. 4-fach Lochung auf eine 3-fach Lochung übergegangen werden, so muss der 2-fach bzw. 4-fach Locher gegen einen 3-fach Locher aufwändig ausgetauscht werden. Die bekannten Locher werden in zwei Ebenen zum Druckmedium wie z.B. einem Dokument, Faltplan, Papierstapel oder dgl. hin bewegt und positioniert. Diese Positionierung bedeutet einen komplizierten und vor allem teuren Aufbau mit entsprechender Mess- und Positionierungssteuerung.

Durch die JP H06 126699 A ist aber auch schon eine Vorrichtung zum Lochen eines Heft- und / oder Lochrandes eines Druckmediums bekannt geworden, bei dem mit einem ortsfest angeordnetem Druckmedium gearbeitet wird, an dem ein nur einen Hub- oder Lochstempel aufweisendes Locher Modul entlang verfahrbar ist, wobei das Locher Modul so zum feststehenden Druckmedium positionierbar ist, dass die Lochung mindestens eines Abheftloches an vorgebbarer Lochposition im Heft- und / oder Lochrand des Druckmediums einbringbar ist. Nachteilig Ist dabei neben einer zusätzlichen, aufwendigen Verfahreinrichtung für das Locher Modul, eine störanfällige, flexible Zuführung für das Antriebsmediums für den Aktuator des Locher Moduls.

Aus der US 2010/003108 A1 ist eine eingangs beschriebene Lochervorrichtung bekannt, die mit einem 2-, 3- oder 4-fach Locher arbeitet, wobei das Druckmedium zur Vorrichtung zum Lochen des Heft- und / oder Lochrandes derart positionierbar ist, dass der Abstand der Lochung vom Rand des Druckmediums einstellbar ist. Der Abstand der Löcher zueinander ist fest eingestellt. Durch Verschieben der Vorrichtung zum Lochen eines Heft- und / oder Lochrandes zum Druckmedium kann die Position der Löcher bzw. Kerben längs des Lochrandes bestimmt werden. Neben den aufwendigen zwei bis vier in festem Abstand zueinander vorgesehen Locher Modulen, ist auch hier eine aufwendige Verschiebeeinheit für die Locher Module, die ebenfalls eine aufwendige Medienzuführung zum Betätigen der Locher Module notwendig macht vorgesehen. Die Positionierung des Druckmediums zu den Locher Modulen dient lediglich der Einstellung des Abstandes der Löcher vom Rand des Druckmediums.

Aus der DE 42 39 750 C2 ist eine Vorrichtung zum Lochen des seitlichen Heftrandes gefalteter Papierbogen, insbesondere großformatige Zeichnungen, bekannt die einen in einem Gehäuse angeordneten, durch Elektromagneten betätigbaren Heftrand-Locher aufweist, der sich an die Papierausgabe einer Faltmaschine anschließt. Im Innern des Gehäuses weist die Lochvorrichtung einen Führungskanal mit seitlichen Führungsorganen zur Aufnahme der Längsränder der von der Faltmaschine ausgegebenen Papierbogen sowie ein dessen Einschubweg begrenzenden schwenkbaren Anschlag zur Ausrichtung in Transportquerrichtung auf.

Der Heftrand-Locher weist je nach gewünschter Lochart eine entsprechende Zahl von Lochstempeln auf, kann z.B. zwei oder vier Lochstempel mit zugehörigen Matrizen zur Lochung besitzen, die durch eine entsprechende Anzahl an parallel geschalteten Elektromagneten betätigt werden. Es werden also für mindestens zwei Löcher zwei fest positionierte Lochstempel benötigt. Der Heftrand-Locher sitzt hinter der Papierausgabe der Faltmaschine. Jeder der Lochstempel wird durch einen Elektromagneten betätigt.

Die DE 10 2006 037 432 offenbart ein Verfahren sowie eine Vorrichtung zur Herstellung mindestens einer Fensteröffnung in einem Sicherheits- oder Wertdokument, wobei die Fensteröffnung anschließend mit Folienelementen abgedeckt wird. Zur Herstellung der Fensteröffnung wird ein langgestrecktes Substrat von einer Rolle abgewickelt, virtuell in Papierbogenabschnitte unterteilt, und das Substrat mit mindestens einem Wasserzeichen pro virtuellem Abschnitt versehen. Über eine Sensoreinheit wird das Wasserzeichen erfasst und aufgrund vorgegebener Positionsdaten wird dann die Fensteröffnung pro virtuellem Papierabschnitt gestanzt. Weder sind mindestens zwei Fensteröffnungen pro virtuellem Papierbogenabschnitt noch ist vorgesehen dieser Fensteröffnungen als Heft- oder Lochrand zu verwenden.

Die DE 689 15 129 T2 offenbart einen Kartenlocher mittels dessen Wertkarten entwertet werden können. Damit die Entwertung exakt erfolgt, müssen die Positionen auf der Karte, an welcher gelocht wird, auch exakt angefahren werden. Dabei wird jedoch nur ein Loch zum Entwerten der Karte gestanzt. Weder die Erstellung von mindestens zwei Löchern noch die Verwendung der Löcher als Heft- oder Lochrand sind angeregt.

Die Erfindung geht von der Aufgabe aus, eine Vorrichtung der eingangs genannten Art derart auszubilden, dass auf einfache Weise variable Lochungen mit unterschiedlichen Abständen und vielfachen Lochbildern der Abheftlöcher ermöglicht werden.

Die Aufgabe wird erfindungsgemäß für eine Vorrichtung der eingangs genannten Art durch die im Patentanspruch 1 angegebenen Merkmale gelöst. Vorteilhafte Ausbildungen sind in den abhängigen Patentansprüchen angegeben.

Eine derartige Vorrichtung kann beispielsweise in einem Kanal als Transportweg zu einem Ablagefach zur Dokumentenausgabe gemäß der in der EP 0 354 176 B1 beschriebenen Faltmaschine als Papierverarbeitungsvorrichtung eingesetzt werden.

Durch den erfindungsgemäßen Aufbau werden variable Lochungen mit unterschiedlichen Lochabständen und vielfachen Lochbildern der Abheftlöcher mittels nur einem einfach aufgebauten, kostengünstig herzustellenden, und leicht nachrüstbaren Lochstempel ermöglicht. Es könnte zwar nur ein Loch vorgesehen sein, die Lochungen sollen aber die bekannten zwei oder vier Abheftlöcher umfassen. Es lässt sich damit aber auch die aus Amerika bekannte, andere Abstände der Löcher zueinander aufweisende 3-fach Lochung erzielen. Es können aber auch in Anzahl und Abstand beliebige Lochbilder z.B. zur Erstellung eines Lochrandes mit dem erfindungsgemäßen Locher Modul erzeugt werden. Je nachdem welches beliebige Lochbild gewünscht wird, kann die Steuer-/Regel-vorrichtung das Druckmedium über eine entsprechende Beeinflussung des Antriebs der Transportwalze wunschgemäß zum Locher Modul positionieren.

Erfindungsgemäß kann die Vorrichtung im Transportweg zur Druckmedium-Ausgabe der Druckmedium- Verarbeitungsvorrichtung integriert sein bzw. integrierbar sein.

Damit braucht nur ein Locher Modul mit einem Hub- oder Lochstempel vorgesehen werden, um beliebige Lochbilder erstellen zu können, wobei das Locher Modul leicht und kostengünstig auch nachrüstbar ist.

Es hat sich als vorteilhaft erwiesen, wenn der Hub- oder Lochstempel über einen Kipphebel von einem Antriebsmotor, beispielweise einem Gleichstrommotor mit einem Exzenter, oder einem Hubmagneten oder dergleichen angetrieben wird und mit einer einfachen Linearbewegung in eine Matrize eingreift.

Erfindungsgemäß kann der Hub- oder Lochstempel von einer Linearführung geführt und die Matrize eine gelochte Blechplatte sein.

In vorteilhafter Weise kann die Transportwalze gummiert ausgebildet und/oder von einem Schrittmotor oder einem anderen positionsgeregeltem Antrieb wie zum Beispiel einem über eine Impulsscheibe geregelten Gleichstrommotor angetrieben sein.

Erfindungsgemäß ist ein Sensor, insbesondere ein Reflexsensor, zur Detektion der Blattvorderkante des Dokuments in Transportrichtung auf Höhe des Lochstempels angeordnet.

Die Vorrichtung lässt sich in vorteilhafter Weise bei einer Druck-, Stapel-, Faltvorrichtung oder dgl. als Druckmedium- Verarbeitungsvorrichtung im Transportweg zur Druckmedium- Ausgabe einsetzen.

Es hat sich als vorteilhaft erwiesen, wenn eine Steuer-/Regelvorrichtung vorgesehen ist, an welcher der Sensor, der Antriebsmotor und/oder der Schrittmotor angeschlossen sind.

Erfindungsgemäß kann eine Eingabevorrichtung zur Erfassung der Größe des Dokuments, Anzahl der Abheftlöcher und/oder Lochpositionen mit der Steuer-/Regelvorrichtung verbunden sein.

Die Erfindung ist nachfolgend anhand von in der Zeichnung dargestellten Ausführungsbeispielen näher erläutert. Es zeigen:
- Figur 1: ein erfindungsgemäßes Locher Modul,
- Figur 2: die Anordnung des Locher Moduls gemäß Figur 1 in einer im Transportweg zur Druckmedium Ausgabe einer Druckmedium Verarbeitungsvorrichtung angeordneten Vorrichtung zum Lochen, und
- Figur 3: eine Steuervorrichtung zur Steuerung des Locher Moduls.

In der Figur 1 ist ein erfindungsgemäßes Locher Modul 1 dargestellt, dass einen Antriebsmotor 2, beispielsweise einen Gleichstrommotor, mit einem Exzenter 3 aufweist, der in Richtung eines Pfeils eine Drehbewegung 4 ausführt. Diese Drehbewegung 4 wird durch den Exzenter 3 über einen Kipphebel 5 in eine auf und ab gerichtete Schwenkbewegung 6 umgesetzt. Ein an dem Ende des Kipphebels 5 angeordneter Hub- oder Lochstempel 7 vollführt in einer Linearführung 8 eine Linearbewegung 9 und fährt auf und ab in eine Matrize 10, wobei er ein dazwischenliegendes Papier, Dokument, Faltplan, gefalteten Papierstapel oder dergleichen, im Weiteren kurz Druckmedium 11 genannt, an vorbestimmten Stellen oder Positionen beliebiger, vorgebbarer Anzahl aufeinander folgend locht.

Die Figur 2 zeigt die erfindungsgemäße Anordnung des Locher Moduls 1 im Transportweg beispielsweise einer nicht dargestellten Druck-, Stapel-, Faltvorrichtung oder dgl., im Weiteren Druckmedium Verarbeitungsvorrichtung genannt. Das auf einer Führung 12 des Transportwegs laufende Druckmedium 11 mit einem Heft- und/oder Lochrand 13 wird von einer gummierten Transportwalze 14 erfasst und fest gehalten. Die Transportwalze 14 wird von einem Schrittmotor 15 angetrieben, so dass das Druckmedium 11 sehr genau in Transportrichtung 16 positioniert werden kann.

Ein in Transportrichtung 16 auf Höhe des Lochstempels 7 sitzender Sensor, beispielsweise ein Reflexsensor 17, erkennt die Vorderkante des in die Vorrichtung eintretenden Druckmediums 11. Wenn der Reflexsensor 17 den Anfang des Druckmediums 11 detektiert hat, kann mit Hilfe des Schrittmotors 15 die genauen vorher festgelegten Lochpositionen für das Druckmedium 11 angefahren werden, wie nachfolgend anhand der Figur 3 beschrieben wird.

Das Locher Modul 1 kann beispielsweise in den Transportweg des Druckmediums 11 im Bereich des Ausgangs oder der Ausgabe der Druckmedium Verarbeitungsvorrichtung integriert sein.

In der Figur 3 ist eine zentrale Steuervorrichtung 18 dargestellt, die von dem Reflexsensor 17 das Signal erhält, das die Druckmedium Vorderkante signalisiert. Daraufhin steuert die Steuervorrichtung 18 den Schrittmotor 15 zur Positionierung des Druckmediums 11, bis die erste vorgegebene Lochposition erreicht ist. Dann wird der Antriebsmotor 2 angesteuert, der die Lochung in oben beschriebener Weise bewirkt. Darauf wird wieder der Schrittmotor 15 zum Weitertransport und erneuter Positionierung des Druckmediums 11 angesteuert, bis die Position für das nächste Abheftloch erreicht ist, so dass der Antriebsmotor 2 wieder die Lochung in beschriebener Weise durchführen kann. Dies wiederholt sich, bis alle erforderlichen bzw. gewünschten Abheftlöcher erstellt sind. Abschließend wird das Druckmedium 11 weiter auf dem Transportweg zum Ausgang der Druckmedium Verarbeitungsvorrichtung transportiert.

Mittels einer Eingabevorrichtung 19 werden die gewünschten und erforderlichen Werte wie beispielsweise Größe des Druckmediums 11, Anzahl der Abheftlöcher und/oder gewünschte Lochpositionen in die Steuervorrichtung 18 erfasst und eingegeben, sofern sie nicht durch Sensoren detektiert werden.

Von einer nicht dargestellten Zentraleinheit der Druckmedium Verarbeitungsvorrichtung werden Steuerbefehle 20 an die Steuervorrichtung 18 übermittelt, die beispielsweise signalisieren, dass sich ein Druckmedium 11 auf dem Transportweg zur Druckmedium Ausgabe befindet, so dass demnächst der Reflexsensor 17 die Vorderkante des Druckmediums 11 detektieren muss; d.h. er wird freigegeben. Die Steuerbefehle 20 können aber auch Werte wie beispielsweise Größe des Druckmediums 11 enthalten, so dass eine automatische Übernahme zur Steuervorrichtung 18 erfolgen kann.

Gegenüber den bisherigen 2-fach oder 4-fach Heftrand-Lochern bzw. den 3-fach Heftrand-Lochern, die nur diese entsprechenden Lochbilder erzeugen können, kann das erfindungsgemäße Locher Modul 1 beliebige Lochmuster erzeugen. Es weist einen einfachen und modularen Aufbau und kann auch im Transportweg zu einer Papierausgabe einer Druck-, Stapel-, Faltmaschine oder dgl. nachgerüstet werden. Es existiert nur noch ein einziger Hub- oder Lochstempel 7, der über den Kipphebel 5 von einem Gleichstrommotor 2 mit einem Exzenter 3 oder z.B. von einem Hubmagneten angetrieben wird und so eine einfache Linearbewegung 9 macht. Der Lochstempel 7 gleitet in der Linearführung 8 und fährt in eine gelochte Blechplatte, die als Matrize 10 fungiert. Das Locher Modul 1 wird somit nicht mehr zum Druckmedium 11 hin positioniert, sondern die Positionierung erfolgt genau umgekehrt - das Druckmedium 11 wird zum Locher Modul 1 ausgerichtet bzw. ausgerichtet am Locher Modul 1 bis zu den gewünschten Lochpositionen vorbeitransportiert.

Das Druckmedium 11, beispielsweise ein gefalteter Plan, wird vor dem Lochen an einer entsprechenden Kante in der Faltmaschine ausgerichtet und von unterschiedlichen gummierten Walzen weiter transportiert. Diese Gummiwalzen haben den Faltplan fest im Eingriff, sodass ein Positionieren des Locher Moduls 1 zum Papier quer zur Transportrichtung 16 hin überflüssig wird.

Das Locher Modul 1 selber besitzt eine eigene gummierte Transportwalze 14, die den Faltplan in Transportrichtung 16 zum Lochstempel 7 positioniert. Um hier einen exakten Transport und somit den späteren richtigen Abstand der Abheftlöcher zu gewährleisten, wird die gummierte Transportwalze 14 von einem Schrittmotor 15 angetrieben.

Der auf Höhe des Lochstempels 7 sitzende Reflexsensor 17 erkennt die Blattvorderkante des Faltplans. Ab hier wird mit Hilfe des Schrittmotors 15 die genaue Lochposition angefahren.

Durch den einzelnen Lochstempel 7, an dem das zu lochende Druckmedium 11 vorbei transportiert wird, können beliebig viele und unterschiedliche Lochbilder produziert werden.

Diese Flexibilität macht den erfindungsgemäßen Heftrand-Locher beispielsweise für Händler investitionssicher, da nicht im Voraus entschieden werden muss, ob ein 2-fach, 3-fach, 4-fach oder überhaupt ein Locher bestellt wird. Es muss nur das eine Locher Modul auf Lager gehalten werden, wodurch sich die Option, eine Vorrichtung zum Lochen einzusetzen erheblich vergünstigt.

Bei der aus der DE 42 39 750 C2 bekannten Heftrand-Locher werden mindestens zwei fest positionierte Lochungen zum Abheften des Dokuments in einem Ordner erstellt. Der Heftrand-Locher sitzt hinter der Papierausgabe der Faltmaschine. Jeder der Lochstempel wird von einem getrennten Elektromagneten angetrieben. Eine Ausrichtung in Transportquerrichtung muss mittels eines schwenkbaren Anschlags erfolgen.

Mit dem erfindungsgemäßen Locher Modul 1 dagegen können beliebig viele Lochungen mit beliebigem Abstand zum Abheften des Druckmediums 11 in einem Ordner erstellt werden. Jedes erdenkliche Lochbild kann erzeugt werden, auch eine gleichmäßige Perforierung über die gesamte Länge des Heft- und/oder Lochrandes 13 ist möglich.

Das erfindungsgemäße Locher Modul 1 ist im Transportweg zur Papierausgabe integriert und kann jederzeit nachgerüstet werden. Der einzige Lochstempel wird von einem Gleichstrommotor 2 mit einem Exzenter 3 über einen Kipphebel 5 angetrieben.

Das erfindungsgemäße Locher Modul 1 ist so positioniert, dass keine Ausrichtung quer zur Transportrichtung 16 erforderlich ist. Die genaue Positionierung in Transportrichtung 16 übernehmen eine von einem Schrittmotor 15 angetriebene gummierte Transportwalze 14 und Sensoren 17 in Verbindung mit der zentralen Steuervorrichtung 18.

### Bezugszeichenliste

- 1: Locher Modul
- 2: Antriebsmotor
- 3: Exzenter
- 4: Drehbewegung
- 5: Kipphebel
- 6: Schwenkbewegung
- 7: Hub- oder Lochstempel
- 8: Linearführung
- 9: Linearbewegung
- 10: Matrize
- 11: Druckmedium
- 12: Führung
- 13: Lochrand
- 14: gummierte Transportwalze
- 15: Schrittmotor
- 16: Transportrichtung
- 17: Reflexsensor
- 18: Steuervorrichtung
- 19: Eingabevorrichtung
- 20: Steuerbefehle

## Patentansprüche

1. Druckmedium-.Verarbeitungsvorrichtung mit einer Vorrichtung zum Lochen eines Heft- und/oder Lochrandes (13) eines Druckmediums (11) mit mindestens zwei Löchern, wobei die Vorrichtung zum Lochen der Druckmedium- Ausgabe der Druckmedium- Verarbeitungsvorrichtung zugeordnet ist, und ein ortsfest angeordnetes, nur einen Hub- oder Lochstempel (7) aufweisendes Locher Modul (1) zur nacheinander erfolgenden Lochung der mindestens zwei Abheftlöcher an vorgebbaren Lochpositionen im Heft- und/oder Lochrand (13) des Druckmediums (11) aufweist,
wobei mindestens eine Transportwalze (14) für das Druckmedium (11) vorgesehen ist, mittels derer das Druckmedium (11) zum Locher Modul (1) an den mindestens zwei vorgebbaren Lochpositionen positionierbar ist, und der Transportwalze (14) eine Steuer-/Regelvorrichtung (18) zugeordnet ist, über welche die Positionierung des Druckmediums (11) zum Locher Modul (1) an die mindestens zwei vorgebbaren Lochpositionen steuer- bzw. regelbar ist.

2. Vorrichtung nach Anspruch 1,
**dadurch gekennzeichnet,**
**dass** die Vorrichtung im Transportweg zur Druckmedium- Ausgabe der Druckmedium- Verarbeitungsvorrichtung integriert bzw. integrierbar ist.

3. Vorrichtung nach Anspruch 1 oder 2,
**dadurch gekennzeichnet,**
**dass** der Hub- oder Lochstempel (7) des Locher Moduls (1) über einen Kipphebel (5) von einem Antriebsmotor (2) angetrieben wird und mit einer einfachen Linearbewegung (9) in eine Matrize (10) eingreift.

## Claims

1. A printed medium processing device having a device for punching a filing and/or hole margin (13) of a printed medium (11) with at least two holes, wherein the punching device is assigned to the printed medium outlet of the printed medium processing device, and has a punching module (1), which is arranged in a stationary manner and which has only one upstroke or hole punch (7), for successively punching the at least two filing holes at predefinable hole positions in the filing and/or hole margin (13) of the printed medium (11),
wherein at least one conveying roll (14) is provided for the printed medium (11), by means of which conveying roll the printed medium (11) can be positioned relative to the punching module (1) at the at least two predefinable hole positions, and the conveying roll (14) is assigned a control/regulating device (18), via which the positioning of the printed medium (11) relative to the punching module (1) at the at least two predefinable hole positions can be controlled or regulated.

2. The device according to claim 1,
**characterised in that**
the device is integrated or can be integrated in the conveying path to the printed medium outlet of the printed medium processing device.

3. The device according to claim 1 or 2,
**characterised in that**
the upstroke or hole punch (7) of the punching module (1) is driven by a drive motor (2) via a rocker arm (5) and engages in a die (10) with a simple linear movement (9).

## Revendications

1. Dispositif de traitement d'un support d'impression avec un dispositif pour perforer un bord agrafé et/ou perforé (13) d'un support d'impression (11) avec au moins deux trous, sachant que le dispositif pour perforer du système de sortie du support d'impression est attribué au dispositif de traitement de support d'impression et comporte un module (1) de perforateur disposé de façon fixe, comportant seulement une tige de levage ou de perforation (7) pour la perforation ayant lieu successivement d'au moins deux trous d'accrochage à des positions de trou préalablement définissables dans le bord agrafé et/ou perforé (13) du support d'impression (11),
sachant qu'au moins un rouleau de transport (14) est prévu pour le support d'impression (11), au moyen duquel le support d'impression (11) peut être positionné pour le module de perforation (1) sur au moins deux positions de perforation préalablement définissables et un dispositif de commande/de réglage (18) est attribué au rouleau de transport (14) au moyen duquel le positionnement du support d'impression (11) vers le module (1) de perforation peut être commandé ou réglé sur au moins deux positions de perforation préalablement définissables.

2. Dispositif selon la revendication 1,
**caractérisé en ce que**
le dispositif est intégré ou peut être intégré dans un parcours de transport vers le système de sortie du support d'impression du dispositif de traitement du support d'impression.

3. Dispositif selon la revendication 1 ou 2
**caractérisé en ce que**
la tige de levage ou de perforation (7) du module de perforation (1) est entraînée par un moteur d'entraînement (2) par le biais d'un levier basculant (5) et vient en prise dans une matrice (10) avec une mouvement linéaire simple (9).
